# EUROPÄISCHE PATENTSCHRIFT

(11) **EP 2 154 465 B1**
(45) Veröffentlichungstag und Bekanntmachung des Hinweises auf die Patenterteilung: **04.05.2016**
(21) Anmeldenummer: 09167062.0
(22) Anmeldetag: 03.08.2009
(51) Int. Cl.: F28F 9/02, F28D 9/00, F28F 9/007

(54) **Plattenwärmetauscher**
Plate heat exchanger
Echangeur thermique à plaques

(30) Priorität: 11.08.2008 AT 12462008
(43) Veröffentlichungstag der Anmeldung: 17.02.2010
(73) Patentinhaber: MAHLE International GmbH, 70376 Stuttgart (DE)
(72) Erfinder: Otahal, Klaus, 4490 St. Florian (AT); Hawa, Niki, 4030 Linz (AT)
(74) Vertreter: BRP Renaud & Partner mbB Rechtsanwälte Patentanwälte Steuerberater

(56) Entgegenhaltungen:
- EP-A2- 1 452 816
- DE-A1- 19 654 362
- DE-U1- 9 309 741
- GB-A- 2 112 918

## Beschreibung

Die Erfindung betrifft einen Plattenwärmetauscher nach dem Oberbegriff des Anspruchs1.

Die EP 0 604 193 B1 beschreibt einen Ölkühler ohne Gehäuse, welcher als Plattenwärmetauscher konzipiert ist. Der Plattenwärmetauscher weist eine Anzahl an parallel zueinander angeordneten wannenartigen Platten auf, zwischen welchen abwechselnd Durchflussräume für zwei verschiedene Medien aufgespannt werden. Der Plattenwärmetauscher wird durch eine Endplatte und ein Anschlusselement mit seitlichen Stutzen nach oben abgeschlossen.

Weiter ist aus der DE 10 2005 050 738 A1 ein Wärmetauscher in Plattenbauweise mit Anschlussstutzen bekannt, welche in Öffnungen der Endplatte eingesetzt werden. Das Einsetzen erfolgt üblicherweise durch Verpressen, Nieten, Punktschweißen oder ähnlichem Zwischenschritt. Dadurch wird der solcher Art fixierte Anschlussstutzen dauerhaft mit der Abdeckplatte verlötet.

Die DE 10 2008 029 110 A1 beschreibt einen Wärmetauscher mit einem Wärmetauschermantel und innerhalb des Wärmetauschermantels angeordneten Plattenpaketen, wobei das Plattenpaket zumindest einen rohrförmigen Anschluasstutzen aufweist, der durch eine Durchführung im Wärmetauschermantel durchgeführt ist. Dabei ist ein Anschlusselement mit einem ringartigen Grundkörper vorgesehen, der in den Mantel einschraub- oder einsteckbar ist, wobei der Rohrstutzen vom Grundkörper mit einem Ringspaft beabstandet ist. Weiters ist an einer Außenseite des Grundkörpers ein Tüllenelement angeordnet, welches eine Tüllenwandung besitzt, die im Querschnitt in etwa S-förrnlg ausgebildet ist und sich vom Mantel weg erstreckt. Die Tülle ist im Bereich einer freien umlaufenden Kante dicht benachbart zum Rohrstutzen angeordnet oder liegt an diesem an und ist mit einer Schweißnaht am Stutzen befestigt.

Die DE 197 27 145 A1 beschreibt einen gehäuselosen Plattenwärmetauscher mit einer Vielzahl verformter, ineinander gestapelter und ein Paket bildender Wärmetauscherplatten, die getrennte Strömungskanäle für wärmeaustauschende Medien aufweisen, wobei im Bereich eines hervorkragenden Abschnittes eines Anschlusselementes radial austretende Anschlüsse für die Zu- und Abführung zumindest eines Mediums angeordnet ist.

Aus der DE 103 44 733 A1 ist ein Plattenwärmetauscher mit einem Stapel aus Wärmetauscherplatten bekannt, welcher eine den Stapel nach oben abschießende Deckplatte aufweist, der mit einem Eintritts- bzw. Austrittskanal kommuniziert und der einen Eintrittsquerschnftt und einen Austrittsquerschnltt aufweist und zum Anschluss einer Zu- bzw. Abführleitung dient.

Aus der DE 198 02 012 A1 ist ein gehäuseloser Plattenwärmetauscher bekannt, welcher übereinander gestapelte Wärmetauscherplatten aufweist, wobei der Stapel von Wärmetauscherplatten durch eine Grundplatte und eine Endplatte begrenzt wird. Grundplatte und Endplatte weisen Anschlüsse für die Wärmetauschermedien auf.

Die GB 2 112 918 A beschreibt einen Plattenwärmetauscher nach dem Oberbegriff des Anspruch 1 mit einer Vielzahl von übereinander gestapelten parallelen wannenartigen Platten, die Durchflussräume für zumindest zwei Medien aufspannen. Der Plattenwärmetauscher besitzt ein Anschlusselement zur Aufnahme zumindest eines Stutzens im Bereich einer wannenartigen Endplatte. Der Stutzen ist an einem in Bezug auf die Platten hervorkragenden Abschnitt des Anschlusselementes angeordnet. Außerdem ist der Stutzen auf der den Platten zugewandten Seite des Anschlusselementes. vorzugsweise an derAnschlussplatte im Bereich einer Durchtrittsöffnung befestigt.

Die Stutzenanbhdungen an die Abdeckplatten von bekannten Wärmetauschern haben den Nachteil eines relativ hohen Fertigungsaufwandes. Ein weiterer Nachteil ist, dass wegen der Anordnung der Stutzen an der Oberseite bauliche Zwänge in der Einbausituation entstehen.

Aufgabe der Erfindung ist es, diese Nachteile zu vermeiden und auf eine herstellungsmäßig einfache Welse bauliche Zwänge zu vermeiden.

Erfindungsgemäß wird dies durch einen Wärmetauscher nach Anspruch 1 erreicht.

Dadurch, dass der Stutzen an einem hervorkragenden Abschnitt des Anschlusselementes angeordnet ist, können Anschlussleitungen seitlich des Plattenwärmetauschers geführt werden. Dies ermöglicht große konstruktive Freiheiten bei der Wahl der Einbausituation, da in Richtung der Hochachse wesentlich weniger Bauraum erforderlich ist.

Erfindungsgemäß ist weiterhin vorgesehen, dass das Anschlusselement aus einer Anschlussplatte und einem mit der Anschlussplatte fest verbundenen aufgesetzten Kanalteil besteht, wobei der Kanalteil als vorzugsweise umgeformtes Blech- oder Schmiedeteil oder als Gussteil ausgebildet sein kann. Der Kanalteil kann durch eine Löt-, Klebe-, Schraub- oder Bördelverbindung mit der Anschlussplatte verbunden sein. Erfindungsgemäß ist der hinausragende Abschnitt des Anschlusselementes bezüglich der Endplatte abgewinkelt ausgebildet. Dabei bildet die eine Fügeebene zwischen der Anschlussplatte und dem Kanalteil im Bereich des hervorkragenden Abschnittes mit der Ebene der Endplatte einen spitzen Winkel aus. Auf diese Weise kann flexibel auf die jeweiligen Elnbauerfordemisse reagiert werden.

Besonders vorteilhaft Ist es, wenn der Kanalteil durch eine Kanalplatte mit zumindest einem eingeformten Strömungskanal gebildet ist, welche vorzugsweise durch eine Abdeckplatte abgeschlossen ist. Dies ermöglicht eine besonders flache Bauweise des Anschlusselementes.

Besondere Vorteile hinsichtlich des Fertigungsaufwandes ergeben sich, wenn die Anschlussplatte durch die Endplatte gebildet ist. Dadurch, dass die Anschlussplatte einteilig mit der Endplatte ausgebildet ist, kann die Anzahl der Teile eingeschränkt werden.

Alternativ dazu kann auch vorgesehen sein, dass die Anschlussplatte fest mit der Endplatte verbunden ist. Die Anschlussplatte kann mit der Endplatte durch Löten, Kleben, Schrauben oder dergleichen verbunden sein.

Eine weitere Einsparung an Bauteilen ergibt sich, wenn der Stutzen einstückig mit dem Kanalteil ausgebildet ist.

Weiters kann zur Einsparung von Bauraum vorteilhaft sein, dass die Anschlussplatte im Bereich des hervorkragenden Abschnittes gestuft ausgebildet ist, wobei vorzugsweise die Anschlussplatte im Bereich des hervorkragenden Abschnittes von einer Anschlussebene der Endplatte beabstandet ist.

Die Erfindung wird im Folgenden anhand der Figuren näher erläutert. Es zeigen:
- Fig. 1: einen nicht unter die Erfindung fallenden Plattenwärmetauscher in einer Schrägansicht von oben in einer ersten Ausführungsvariante;
- Fig. 2: den Plattenwärmetauscher aus Fig. 1 in einer Schrägansicht von unten;
- Fig. 3: diesen Plattenwärmetauscher in einer Draufsicht;
- Fig. 4: diesen Plattenwärmetauscher in einem Schnitt gemäß der Linie IV-IV in Fig. 3;
- Fig. 5: den Plattenwärmetauscher in seiner Seitenansicht;
- Fig. 6: einen erfindungsgemäßen Plattenwärmetauscher in einer Schrägansicht von oben in einer zweiten Ausführungsvariante;
- Fig. 7: diesen Plattenwärmetauscher in einer Draufsicht;
- Fig. 8: diesen Plattenwärmetauscher in einer Seitenansicht;
- Fig. 9: einen erfindungsgemäßen Plattenwärmetauscher in einer Schrägansicht von oben in einer dritten Ausführungsvariante;
- Fig. 10: diesen Plattenwärmetauscher in einer Schrägansicht von unten;
- Fig. 11: diesen Plattenwärmetauscher in einer Draufsicht;
- Fig. 12: diesen Plattenwärmetauscher In einer Seitenansicht;
- Fig. 13: einen weiteren, nicht unter die Erfindung fallenden Plattenwärmetauscher in einer Schrägansicht von oben in einer vierten Ausführungsvariante;
- Fig. 14: diesen Plattenwärmetauscher in einer Schrägansicht von unten;
- Fig. 15: diesen Plattenwärmetauscher in einer Draufsicht;
- Fig. 16: diesen Plattenwärmetauscher in einer teilweise geschnittenen Seitenansicht;
- Fig. 17: einen erfindungsgemäßen Plattenwärmetauscher in einer Schrägansicht von oben in einer fünften Ausführungsvariante;
- Fig. 18: diesen Plaftenwännetauscher in einer Schrägansicht von unten;
- Fig. 19: diesen Plattenwärmetauscher In einer Draufsicht;
- Fig. 20: diesen Plattenwärmetauscher in einer teilweise geschnittenen Seitenansicht;
- Fig. 20a: diesen Plattenwärmetauscher in einer bautellsparenden Variante in einer teilweise geschnittenen Seitenansicht;
- Fig. 21: einen weiteren, nich unter die Erfindung fallenden Plattenwärmetauscher in einer Schrägansicht von oben in einer sechsten Ausführungsvariante;
- Fig. 22: diesen Plattenwärmetauscher in einer Draufsicht;
- Fig. 23: diesen Plattenwärmetauscher in einem Schnitt gemäß der Linie XXIII-XXIII in Fig. 22;
- Fig. 24: diesen Plattenwärmetauscher in einer Schrägansicht;
- Flg. 25: einen weiteren, nicht unter die Erfindung fallenden Plattenwärmetauscher in einer Schrägansicht von oben in einer siebenten Ausführungsvariante;
- Fig. 26: diesen Plattenwärmetauscher in einer teilweise geschnittenen Vorderansicht; und
- Fig. 27: diesen Plattenwärmetauscher in einer Schrägansicht mit entfernter Abdeckplatte.

Die in den Figuren dargestellten Plattenwärmetauscher 1 weisen Jeweils einen Stapel 2 voneinander beabstandeten Platten 3 auf, welche jeweils abwechselnd einen ersten und einen zweiten Strömungsraum aufspannen, welche von einem ersten bzw. zweiten Medium durchströmt werden. Der Plattenstapel 2 wird von einer Bodenplatte 4 und einer Endplatte 5 begrenzt. Sämtliche Platten 3, 4, 5 sind durch einen Lötvorgang miteinander verbunden.

Im Bereich der Endplatte 5 ist ein Anschlusselement 6 angeordnet, welches in Bezug auf die Platten 3, 4, 5 einen hervorkragenden Abschnitt 7 mit einem Stutzen 13 aufweist. Das Anschlusselement 6 weist eine Anschlussplatte 8 auf.

Bei den in den Fig. 1 bis Fig. 24 abgebildeten Varianten ist auf die ebene Anschlussplatte 8 ein Kanalteil 9 befestigt, welcher als tiefgezogener bzw. geprägter und ausgestanzter Blechteil oder als Schmiedefieil ausgebildet sein kann. Der Kanalteil 9 ist beispielsweise durch eine Lötverbindung, eine Schraubverbindung, eine Klebeverbindung oder eine Bördelverbindung mit der Anschlussplatte 8 fest verbunden.

Zwischen der Anschlussplatte 8 und dem Kanalteil 9 Ist ein Strömungskanal 10 ausgebildet, welcher einerseits über eine nicht weiter dargestellte Durchtrittsöffnung in der Anschlussplatte 8 und der Endplatte 5 mit den Strömungsräumen im Plattenwärmetauscher 1 und andererseits über eine Durchtrittsöffnung 11 in der Anschlussplatte 8 oder Im Kanalteil 9, in welchen der Stutzen 13 eingesetzt ist, mit nicht weiter dargestellten Anschlussleitungen verbunden ist.

Bei dem in den Fig.1 bis Fig. 5 dargesteilten, nicht unter die Erfindung fallenden Ausführungsbeispiel Ist der Stutzen 13 an der dem Stapel 2 von Platten 3 zugewandten ersten Seite 12 der Anschlussplatte 8 angeordnet.

Im in den Fig. 6 bis Fig. 8 gezeigten Ausführungsbeispiel eines erfindungsgemäßen Plattenwärmetauschers 1 ist das Anschlusselement 6 in Bezug auf die End-platte 5 im Bereich des hervorkragenden Abschnittes 7 abgewinkelt ausgebildet, wobei eine Trennebene 14 zwischen der Anschlussplatte 8 und dem Kanalteil 9 mit der Ebene 5a der Endplatte 5 einen spitzen Winkel α im Ausführungsbeispiel etwa 30°, einschließt.

Das in den Fig. 9 bis Fig. 12 abgebildete Ausführungsbeispiel unterscheidet sich von dem Ausführungsbeispiel nach Fig. 6 bis Fig. 8 Im Wesentlichen dadurch, dass der Stutzen 13 durch einen Anschlussblock gebildet Ist.

Bei dem in den Fig. 13 bis Fig. 16 dargestellten Beispiel eines nicht unter die Erfindung fallenden Plattenwärmtauschers ist das Anschlusselement 6 gestuft ausgebildet, wobei der hervorkragende Abschnitt 7 der Anschlussplatte 8 von der Anschlussebene 5a der Endplatte 5 deutlich In Richtung der Bodenplatte 4 beabstandet ist. Der entsprechende Abstand ist in Fig. 16 mit a bezeichnet. Diese Ausführung ist speziell für Plattenwärmetauscher 1 mit wannenartigen Platten 3 geeignet, deren Ränder 3a zur Bodenplatte 4 gerichtet sind. Hierbei wird die Bodenplatte 8 einstückig aus der Endplatte 5 gebildet, wodurch im Vergleich zu de Ausführungsbeispielen nach Fig. 1 bis Fig. 12 ein Bauteil eingespart wird.

Die Fig. 17 bis Fig. 20 zeigen dagegen eine weitere Variante eines nicht unter die Erfindung fallenden Plattenwärmtauschers mit einem gestuft ausgeführten Anschlusselement 6, bei dem die Anschlussplatte 8 im Bereich des her vorkragenden Abschnittes 7 von der Bodenplatte 4 um den Abstand a weiter beabstandet ist, als die Anschlussebene 5a der Endplatte 6. Dies ermöglicht die erfindungsgemäße Auskragung auch bei Wärmetauschern, deren Ränder 3a von der Bodenplatte 4 weg gerichtet sind.

In Fig. 20a ist eine weitere Variante gezeigt, die sich von dem in Fig. 17 bis Fig. 20 gezeigten Ausführungsbeispiel nur dadurch unterscheidet, dass die Anschlussplatte mit der Endplatte 5 einstückig ausgeführt ist, wodurch ein Bauteil entfällt.

In den Fig. 1 bis Fig. 20 sind Biespiele gezeigt, bei denen der Kanalteil 6 über eine flanschförmige Verbindung mit der Anschlussplatte 8 verbunden ist. Die Fig. 21 bis Fig. 24 zeigen dagegen eine Ausführung, bei der die Verbindung zwischen dem Kanaltell 6 und der Anschlussplatte 8 über einen stumpfen T-Stoß er folgt. Diese Ausführung hat den Vorteil, dass Baubreite eingespart werden kann.

In den Flg. 25 bis Fig. 27 ist ein Beispiel gezeigt, bei der der Kanalteil 9 durch eine im Wesentlichen ebene Kanalplatte 16 gebildet ist, in welche Strömungskanäle 10, 10a eingeformt sind, wobei die Strömungskanäle 10, 10a durch eine aufgesetzte Abdeckplatte 15 nach oben geschlossen werden. Die Strömungskanäle 10.10a führen zu Durchtrittsöffnungen 11,11a mit einem Stutzen 13.

Die Abdichtung zwischen dem Kanalteil 9 und der Anschlussplatte 8 kann im Falle einer Schraub- oder Börtelverbindung durch eine beispielsweise dauerelastische Dichtung erfolgen.

## Patentansprüche

1. Plattenwärmetauscher (1) mit einer Vielzahl von übereinander gestapelten parallelen wannenartigen Platten (3), die Durchflussräume für zumindest zwei Medien aufspannen, mit einem Anschlusselement (6) zur Aufnahme zumindest eines Stutzens (13) im Bereich einer vorzugsweise wannenartigen Endplatte (5),
wobei der Stutzen (13) an einem In Bezug auf die Platten (3) hervorkragenden Abschnitt (7) des Anschlusselementes (6) angeordnet ist, wobei der Stutzen (13) auf der den Platten (3) zugewandten Seite des Anschlusselementes (6), vorzugsweise an der Anschlussplatte (8) im Bereich einer Durchtrittsöffnung (11, 11a) befestigt ist,
wobei das Anschlusselement (6) eine Anschlussplatte (8) und einen mit der Anschlussplatte (8) fest verbundenen aufgesetzten Kanalteil (9) aufweist, **dadurch gekennzeichnet, dass**
der hervorkragende Abschnitt des Anschlusselementes (6) bezüglich der Endplatte (5) abgewinkelt ausgebildet ist,
wobei die eine Fügeebene (14) zwischen der Anschlussplatte (8) und dem Kanalteil (9) im Bereich des hervorkragenden Abschnittes (7) mit der Ebene (5a) der Endplatte (5) einen spitzen Winkel (α) ausbildet.

2. Plattenwärmetauscher (1) nach Anspruch 1, **dadurch gekennzeichnet, dass** der Kanalteil (9) als vorzugsweise umgeformter Blech- oder Schmiedetell, oder als Gusstell ausgebildet ist.

3. Plattenwärmetauscher (1) nach Anspruch 1 oder 2, **dadurch gekennzeichnet, dass** der Kanatteil (9) durch eine Löt-, Klebe-, Schraub- oder Bördelverbindung mit der Anschlussplatte (8) verbunden ist.

4. Plattenwärmetauscher (1) nach einem der Ansprüche 1 bis 3, **dadurch gekennzeichnet, dass** der Kanalteil (9) durch eine Kanalplatte (16) mit zumindest einem eingeformten Strömungskanal (10, 10a) gebildet Ist, welche vorzugsweise durch eine Abdeckplatte (15) abgeschlossen ist.

5. Plattenwärmetauscher (1) nach einem der Ansprüche 1 bis 4, **dadurch gekennzeichnet, dass** die Anschfussplatte (8) durch die Endplatte (5) gebildet ist.

6. Plattenwärmetauscher (1) nach einem der Ansprüche 1 bis 4, **dadurch gekennzeichnet, dass** die Anschlussplatte (8) fest mit der Endplatte (5) verbunden ist.

7. Plattenwärmetauscher (1) nach einem der Ansprüche 1 bis 6, **dadurch gekennzeichnet, dass** der Stutzen (13) einstückig mit dem Kanalteil (9) ausgebildet ist.

8. Plattenwärmetauscher (1) nach einem der Ansprüche 1 bis 7, **dadurch gekennzeichnet, dass** die Anschlussplatte (8) im Bereich des hervorkragenden Abschnittes (7) gestuft ausgebildet ist, wobei vorzugsweise die Anschlussplatte (8) im Bereich des hervorkragenden Abschnittes (7) von einer Anschlussebene (5a) der Endplatte (5) beabstandet ist.

9. Plattenwärmetauscher nach einem der vorhergehenden Ansprüche, **dadurch gekennzeichnet, dass** die eine Fügeebene (14) zwischen der Anschlussplatte (8) und dem Kanalteil (9) im Bereich des hervorkragenden Abschnittes (7) mit der Ebene (5a) der Endplatte (5) einen Winkel (α) zwischen 20° und 40° aufweist.

## Claims

1. Plate heat exchanger (1) with a plurality of tray-shaped plates stacked one above the other (3), clamped together to enclose flow passages for at least two media, with a connection element (6) incorporating at least one connection stub (13) at a preferably tray-shaped end plate (5), with the connection stub (13) arranged on a projecting section (7) of the connection element (6) projecting relative to the plates (3), such that the connection stub (13) is arranged on the side of the connection element (6) facing the plates (3), preferably at an opening representing a passage (11, 11a) in the connection plate (8), the connection element (6) having a connection plate (8) with a duct section (9) firmly attached to the connection plate (8), **characterised in that** the projecting section of the connection element (6) is angled relative to the end plate (5), and the joint plane (14) between the connection plate (8) and the duct section (9) at the projecting section (7) forms an acute angle (α) with the plane (5a) of the end plate (5)..

2. Plate heat exchanger (1) according to claim 1, **characterised in that** the duct section (9) is preferably designed as shaped sheet metal component or forging, or a casting.

3. Plate heat exchanger (1) according to claim 1 or 2, **characterised in that** the duct section (9) is connected to the connection plate (8) by a brazed, adhesive, bolted or flared joint.

4. Plate heat exchanger (1) according to one of claims 1 to 3, **characterised in that** the duct section (9) consists of a duct plate (16) incorporating at least one shaped flow duct (10, 10a), which is preferably closed off by a cover plate (15).

5. Plate heat exchanger (1) according to one of claims 1 to 4, **characterised in that** the end plate (5) constitutes the connection plate (8).

6. Plate heat exchanger (1) according to one of claims 1 to 4, **characterised in that** the connection plate (8) is firmly attached to the end plate (5).

7. Plate heat exchanger (1) according to one of claims 1 to 6, **characterised in that** the connection stub (13) is formed as part of the same single piece as the end plate (9).

8. Plate heat exchanger (1) according to one of claims 1 to 7, **characterised in that** the connection plate (8) is stepped at the projecting section (7), such that the connection plate (8) at the projecting section (7) is preferably in a different plane to the connection plane (5a) of the end plate (5).

9. Plate heat exchanger according to one of the preceding claims, **characterised in that** the joint plane (14) between the connection plate (8) and the duct part (9) at the projecting section (7) subtends an angle (α) of between 20° and 40° to the plane (5a) of the end plate (5).

## Revendications

1. Echangeur thermique à plaques (1) avec une pluralité de plaques (3) en forme de cuve parallèles empilées les unes sur les autres qui serrent des espaces de passage de fluide pour au moins deux agents, avec un élément de raccordement (6) pour la réception au moins d'une tubulure (13) dans la zone d'une plaque d'extrémité (5) de préférence en forme de cuve,
la tubulure (13) étant agencée sur une section (7) en saillie par rapport aux plaques (3) de l'élément de raccordement (6), la tubulure (13) étant fixée sur le côté tourné vers les plaques (3) de l'élément de raccordement (6), de préférence sur la plaque de raccordement (8) dans la zone d'une ouverture de passage (11, 11a),
l'élément de raccordement (6) présentant une plaque de raccordement (8) et une partie de canal (9) placée reliée fixement à la plaque de raccordement (8), **caractérisé en ce que** la section en saillie de l'élément de raccordement (6) par rapport à la plaque d'extrémité (5) est réalisée coudée,
l'un plan de joint (14) entre la plaque de raccordement (8) et la partie de canal (9) réalisant un angle aigu (α) dans la zone de la section en saillie (7) avec le plan (5a) de la plaque d'extrémité (5).

2. Echangeur thermique de plaque (1) selon la revendication 1, **caractérisé en ce que** la partie de canal (9) est réalisée comme une pièce de tôle ou une pièce forgée de préférence reformée ou comme une pièce moulée.

3. Echangeur thermique de plaque (1) selon la revendication 1 ou 2, **caractérisé en ce que** la partie de canal (9) est reliée par une liaison de brasage, collage, vissage ou sertissage à la plaque de raccordement (8).

4. Echangeur thermique de plaque (1) selon l'une quelconque des revendications 1 à 3, **caractérisé en ce que** la partie de canal (9) est formée par une plaque de canal (16) avec au moins un canal d'écoulement (10, 10a) formé qui est terminée de préférence par une plaque de recouvrement (15).

5. Echangeur thermique de plaque (1) selon l'une quelconque des revendications 1 à 4, **caractérisé en ce que** la plaque de raccordement (8) est formée par la plaque d'extrémité (5).

6. Echangeur thermique de plaque (1) selon l'une quelconque des revendications 1 à 4, **caractérisé en ce que** la plaque de raccordement (8) est fixement reliée à la plaque d'extrémité (5).

7. Echangeur thermique de plaque (1) selon l'une quelconque des revendications 1 à 6, **caractérisé en ce que** la tubulure (13) est réalisée d'un seul tenant avec la partie de canal (9).

8. Echangeur thermique de plaque (1) selon l'une quelconque des revendications 1 à 7, **caractérisé en ce que** la plaque de raccordement (8) est réalisée étagée dans la zone de la section en saillie (7), la plaque de raccordement (8) étant espacée de préférence dans la zone de la section en saillie (7) d'un plan de raccordement (5a) de la plaque d'extrémité (5).

9. Echangeur thermique de plaque selon l'une quelconque des revendications précédentes, **caractérisé en ce que** l'un plan de joint (14) présente un angle (α) entre 20 et 40° entre la plaque de raccordement (8) et la partie de canal (9) dans la zone de la section en saillie (7) avec le plan (5a) de la plaque d'extrémité (5).
